# EUROPÄISCHE PATENTSCHRIFT

(11) **EP 0 692 070 B1**
(45) Veröffentlichungstag und Bekanntmachung des Hinweises auf die Patenterteilung: **16.04.1997**
(21) Anmeldenummer: 94911056.3
(22) Anmeldetag: 15.03.1994
(51) Int. Cl.: F02N 11/04

(54) **VERBRENNUNGSMOTOR MIT EINEM ANLASSER**
INTERNAL-COMBUSTION ENGINE WITH A STARTER
MOTEUR A COMBUSTION INTERNE AVEC DEMARREUR

(30) Priorität: 02.04.1993 DE 4311227
(43) Veröffentlichungstag der Anmeldung: 17.01.1996
(73) Patentinhaber: FICHTEL & SACHS AG, D-97424 Schweinfurt (DE)
(72) Erfinder: LUTZ, Dieter,Dr.-Ing., D-97422 Schweinfurt (DE)
(74) Vertreter: Presting, Hans-Joachim, Dipl.-Ing.
(86) Internationale Anmeldenummer: DE9400312
(87) Internationale Veröffentlichungsnummer: WO9423197

(56) Entgegenhaltungen:
- EP-A- 0 233 738
- US-A- 5 097 140
- PATENT ABSTRACTS OF JAPAN vol. 10, no. 356 (E-459) (2412) 29. November 1986 & JP,A,61 154 464 (MAZDA MOTOR CORP.) 14. Juli 1986

## Beschreibung

Die Erfindung betrifft einen Verbrennungsmotor mit einem Anlasser gemäß dem Gattungsbegriff des Patentanspruchs 1.

Üblicherweise werden als Anlasser von Verbrennungsmotoren Elektromotoren eingesetzt, die über eine hohe Übersetzung ins Langsame (z.B. 1 : 15) mit der Kurbelwelle koppelbar sind, damit das zum Anlassen des Verbrennungsmotors erforderliche Drehmoment (Anlaßmoment) aufgebracht werden kann. Bei einem Verbrennungsmotor mit einem maximalen Drehmoment von beispielsweise 150 Nm beträgt das Anlaßmoment bei Raumtemperatur etwa 50 Nm. Mit zunehmender Kälte erhöht sich das Anlaßmoment beträchtlich. Bei -25°C beträgt es etwa 150 Nm und geht bei tieferen Temperaturen auf noch höhere Werte.

Bei Fahrzeugen, deren Räder durch Elektromotoren angetrieben werden, deren Fahrstrom von einem mit einem Verbrennungsmotor direkt gekoppelten elektrischen Generator erzeugt wird (vollelektrische Leistungsübertragung), ist bereits vorgeschlagen worden, den Generator auch als Anlasser für den Verbrennungsmotor einzusetzen, da dieser Generator in seiner Leistung derjenigen des Verbrennungsmotors entspricht (vgl. VDI-Berichte Nr. 878, 1991, Seite 611-622). Nähere Angaben hierzu sind jedoch nicht gemacht worden.

Aufgrund der vorstehenden Problematik ist für konventionelle Fahrzeuge, deren Antriebsstrang also mechanisch oder mechanisch-hydraulisch ausgebildet ist, eine direkte Kopplung des Anlassers mit der Kurbelwelle nicht in Frage gekommen. Der Anlasser, der nur kurzzeitig gebraucht wird, wäre ohne Zwischenübersetzung unnötig voluminös und schwer ausgefallen, so daß bisher stets kleine Anlasser mit Zwischenübersetzung angewendet werden. Eine ständige Kopplung mit der Kurbelwelle darf hierbei nicht bestehen, da wegen der hohen Übersetzung bei hohen Verbrennungsmotor-Drehzahlen der Rnlasser zerstört werden könnte.

Aus der EP 0 233 738 B1 ist eine elektrische Maschine mit einem mit Permanentmagneten bestückten Innenrotor bekannt, die als Generator/Anlassermotor mit der Kurbelwelle eines Verbrennungsmotors gekoppelt ist. Für diese Ankopplung ist ein Riementrieb oder ein Zahnradgetriebe mit einem Übersetzungsverhältnis von 1:4 vorgesehen. Die Permanentmagneten der elektrischen Maschine sind aus einer Seltenerd-Eisen-Legierung hergestellt.

Die US-A-5 097 140 zeigt einen Anlasser/Generator mit scheibenförmigem Läufer, dessen Permanentmagnete aus einer Legierung bestehen, die bei sinkenden Temperaturen einen zunehmenden magnetischen Fluß zeigen (siehe US, Titelseite, Abstract, Zeile 6). Dieser Anlasser/Generator, ist nicht Voluminös und nicht schwergewichtig dimensioniert, jedoch ist über seine Ankopplung an die Kurbelwelle des Verbrennungsmotors keine Aussage getroffen.

Aufgabe der Erfindung ist es, einen Verbrennungsmotor insbesondere für Fahrzeuge mit konventionellem Antrieb vorzuschlagen, der einen ohne Zwischenübersetzung koppelbaren oder gekoppelten Anlasser aufweist, ohne diesen besonders voluminös und schwergewichtig dimensionieren zu müssen.

Gelöst wird diese Aufgabe durch die Merkmale des Patentanspruchs 1.

Vorteilhafte Weiterbildungen der Erfindung sind in den Unteransprüchen 2 bis 5 angegeben.

Die Erfindung geht aus von einem Anlasser der als vielpolige elektronisch kommutierte Gleichstrommaschine ausgebildet ist, deren Permanentmagnete aus einem Werkstoff gebildet sind, dessen magnetischer Fluß mit sinkender Temperatur zunimmt. Dadurch wird erreicht, daß bei abnehmenden Temperaturen vom Anlasser ein höheren Drehmoment abgegeben werden kann, so daß den Anforderungen durch das steigende Anlaßdrehmoment ohne weiteres entsprochen werden kann. Erfindungsgemäß ist, eine direkte Ankopplung des Anlassers an die Kurbelwelle ohne Zwischenübersetzung vorgesehen. Dadurch ist kein übergroßer Anlassermotor erforderlich, der auch bei tiefen Temperaturen noch ein sicheres Starten erlaubt. Der in der Erfindung vorgesehene Anlasser kann als relativ schmale Scheibe gebaut werden, die nur wenig Volumen in Anspruch nimmt und gleichzeitig als Schwungrad der Verbrennungsmotors dient. Der Anlasser muß seine relativ hohe Leistung nur im extremen Kurzzeitbetrieb aufbringen und ist daher kurzzeitig mit sehr hohen Strömen beaufschlagbar. Anders als im Dauerbetrieb bei einem Generator für einen vollelektrischen Antriebsstrang eines Fahrzeugs ist die bei Belastung zu erwartende Temperaturerhöhung relativ gering, so daß bei tiefen Temperaturen die Vorteile des erhöhten magnetischen Flusses voll zur Geltung kommen.

Zweckmäßig ist eine Bauweise als Außenrotormaschine. Der Durchmesser des Elektromotors liegt sinnvollerweise etwa in der Größenordnung des Schwungradsdurchmessers eines Verbrennungsmotors. Das Schwungrad des Verbrennungsmotors durch das rotierende Funktionsteil des Anlassers, insbesondere wenn dieser Funktionsteil mit den Permanentmagneten bestückt ist (Permanentmagnetrotor), zu ersetzen, ergibt eine deutliche Gewichtsersparnis. Die Drehzahlen des Verbrennungsmotors kann ein solcher Anlasser ohne Gefahr der Zerstörung ertragen. Dies hat den zusätzlichen Vorteil, daß die magnetische Betatigung für das Einrücken eines Antriebsritzels, wie es bei konventionellen Anlassern stets benötigt wird, vollständig entfallen kann. Als besonders günstig haben sich FeNdB-Legierungen als Permanentmagnetwerkstoff erwiesen. Dabei entspricht der Drehmomentzuwachs des Anlassers infolge des mit sinkenden Temperaturen steigenden magnetischen Flusses etwa dem Anstieg des Anlaßmoments des Verbrennungsmotors.

## Patentansprüche

1. Verbrennungsmotor, insbesondere für den Einsatz in Fahrzeugen mit mechanischem oder mechanisch-hydraulischem Antriebsstrang, mit einem Schwungrad und mit einem mit der Kurbelwelle gekoppelten oder koppelbaren Elektromotor als Anlasser, der als vielpolige Gleichstrommaschine mit elektronischer Kommutierung ausgebildet ist und durch Permanentmagnete erregt wird, die aus einer Permanent-Legierung bestehen, deren magnetischer Fluß unterhalb der Raumtemperatur mit sinkenden Temperaturen zunehmend höher wird,
dadurch gekennzeichnet,
daß die Kopplung des Anlassers mit der Kurbelwelle ohne Zwischenübersetzung ausgeführt ist und
daß der rotierende Funktionsteil des Anlassers das Schwungrad des Verbrennungsmotors bildet.

2. Verbrennungsmotor nach Anspruch 1,
dadurch gekennzeichnet,
daß die Legierung eine FeNdB-Legierung ist.

3. Verbrennungsmotor nach Anspruch 1 oder 2,
dadurch gekennzeichnet,
daß der Durchmesser des Anlassers in der Größenordnung des Schwungrades des Verbrennungsmotors liegt.

4. Verbrennungmotor nach einem der Ansprüche 1 bis 3,
dadurch gekennzeichnet,
daß der rotierende Funktionsteil des Anlassers mit den Permanentmagneten bestückt ist.

5. Verbrennungsmotor nach einem der Ansprüche 1 bis 4,
dadurch gekennzeichnet,
daß der Anlasser als Außenrotormaschine ausgebildet ist.

## Claims

1. Internal combustion engine, in particular for use in motor vehicles with a mechanical or mechanical-hydraulic drive train, with a flywheel and with an electric motor, as the starter, which is coupled or can be coupled to the crankshaft, is formed as a multipole direct-current machine with electronic commutation and is excited by permanent magnets which consist of a permanent alloy whose magnetic flux increases as the temperature drops below ambient temperature, characterised in that the starter is coupled to the crankshaft without an intermediate transmission, and that the rotating functional part of the starter forms the flywheel of the internal combustion engine.

2. Internal combustion engine according to claim 1, characterised in that the alloy is a FeNdB alloy.

3. Internal combustion engine according to claim 1 or 2, characterised in that the diameter of the starter is in the order of magnitude of the flywheel of the internal combustion engine.

4. Internal combustion engine according to one of claims 1 to 3, characterised in that the rotating functional part of the starter is fitted with the permanent magnets.

5. Internal combustion engine according to one of claims 1 to 4, characterised in that the starter is formed as an external rotor machine.

## Revendications

1. Moteur à combustion interne, en particulier utilisable dans des véhicules ayant une ligne d'entraînement mécanique ou mécanique-hydraulique, comprenant un volant et un moteur électrique, couplé ou pouvant être couplé au vilebrequin, en tant que démarreur, qui est réalisé sous forme de générateur à courant continu multipolaire à commutation électronique et est excité par des aimants permanents, qui sont constitués d'un alliage permanent, dont le flux magnétique augmente au-dessous de la température ambiante lorsque la température diminue,
caractérisé en ce que le couplage du démarreur au vilebrequin est réalisé sans démultiplication intermédiaire et en ce que la partie fonctionnelle rotative du démarreur forme le volant du moteur à combustion interne.

2. Moteur à combustion interne selon la revendication 1, caractérisé en ce que l'alliage est un alliage FeNdB.

3. Moteur à combustion interne selon la revendication 1 ou 2,
caractérisé en ce que le diamètre du démarreur est de l'ordre de grandeur de celui du volant du moteur à combustion interne.

4. Moteur à combustion interne selon une des revendications 1 à 3,
caractérisé en ce que la partie fonctionnelle rotative du démarreur est équipée des aimants permanents.

5. Moteur à combustion interne selon une des revendications 1 à 4,
caractérisé en ce que le démarreur est réalisé comme générateur à rotor externe.
